# EUROPÄISCHE PATENTSCHRIFT

(11) **EP 0 424 631 B1**
(45) Veröffentlichungstag und Bekanntmachung des Hinweises auf die Patenterteilung: **27.04.1994**
(21) Anmeldenummer: 90116311.3
(22) Anmeldetag: 25.08.1990
(51) Int. Cl.: H01F 29/02

(54) **Zylindrischer Lastumschalter eines Stufenschalters von Stufentransformatoren**
Cylindrical on-load tap changer for step-down transformers
Commutateur cylindrique de réglage en charge pour graduateur de réglage en charge de transformateurs à gradins

(30) Priorität: 24.10.1989 DE 3935289
(43) Veröffentlichungstag der Anmeldung: 02.05.1991
(73) Patentinhaber: MASCHINENFABRIK REINHAUSEN GMBH, 93025 Regensburg (DE)
(72) Erfinder: Neumeyer, Josef, D-8711 Waldetzenberg (DE)

(56) Entgegenhaltungen:
- EP-A- 0 354 425
- DE-A- 1 290 249
- DE-A- 2 640 807
- DE-A- 2 747 489
- DE-A- 3 426 401
- DE-A- 3 627 028
- DE-C- 763 245
- JP-A- 5 958 719

## Beschreibung

Die Erfindung betrifft einen zylindrischen Lastumschalter gemäß dem Oberbegriff des 1. Patentanspruches.

Solche Lastumschalter sind bekannt.
Bereits DE 763 245 beschreibt eine Stufenschaltvorrichtung, bei der das Betätigungsgetriebe zwischen dem Stufenwähler und dem Wender sowie dem darüber sich befindlichen Lastumschalter angeordnet ist.

Eine ähnliche Anordnung ist aus DE 1 290 249 bekannt. Hierbei ist das wiederum zwischen Lastumschalter und Stufenwähler angeordnete Antriebsübertragungsgetriebe über eine sich außerhalb des Ölgefäßes des Lastumschalters befindliche Antriebswelle mit dem Stufenschalterkopf verbunden.

Aus der DE-OS 27 47 489 ist es ferner bekannt, den Lastumschaltereinsatz auf dem Boden des Ölgefäßes stehend und gegen Verdrehen gesichert, anzuordnen. Um beim Einführen des Lastumschaltereinsatzes in das Ölgefäß eine Zentrierung und Fixierung zu erreichen, sind Führungsstangen an seiner Unterseite vorhanden, die in Ösen am Boden des Ölgefäßes eingreifen. Vertikal nach oben erstrecken sich Isolierstoffstäbe, die am Stufenschalterkopf verschraubt werden.

Bei anderen bekannten Lösung wird die Lage des Lastumschaltereinsatzes im Ölzylinder in vertikaler Richtung durch ein Joch fixiert, welches ebenfalls im Stufenschalterkopf verschraubt ist.

Schließlich ist aus DE 36 27 028 ebenfalls ein stehender Lastumschaltereinsatz bekannt, der in das Ölgefäß bei der Montage versenkt wird und dort mit Kontakten in an der Innenwand des Ölgefäßes fest angeordnete gleitschuhartige Durchführungskontakte verdrehungssicher und axial fixiert eingreift. Die endgültige Fixierung erfolgt dann durch einen Flansch des Ölgefäßes mit einem weiteren Flansch des Stufenschalterkopfes ebenfalls durch Verschraubung.

Die bekannten Lösungen gestatten es durch die starre Befestigung des Lastumschaltereinsatzes nicht, eventuelle vertikale Differenzen auszugleichen. Außerdem erfordern sie komplizierte Befestigungsmittel, die umfangreiche Demontagearbeiten vor dem Herausheben des Lastumschaltereinsatzes erfordern.

Die Erfindung stellt sich die Aufgabe, hier einerseits eine Vereinfachung zu finden und eine schnelle und unkomplizierte Demontage des Lastumschaltereinsatzes zu gestatten und andererseits auf einfache Weise einen Toleranzausgleich zwischen dem Ölgefäß und dem Lastumschaltereinsatz möglich zu machen.

Diese Aufgabe wird erfindungsgemäß durch die im Kennzeichen des Anspruches 1 angegebenen Mittel gelöst.

Die mit der Erfindung erzielten Vorteile liegen insbesondere in folgendem:
Es wird eine unkomplizierte Fixierung des Lastumschaltereinsatzes ermöglicht, die - ebenso wie ihre Entfernung - auf einfachste Weise von Hand ohne zusätzliche Werkzeuge erfolgen kann. Durch die Anordnung der Federstäbe in mindestens zwei horizontalen Richtungen, vorzugsweise im Winkel von 90° zueinander, wird dennoch eine zuverlässige Fixierung der Tragsäule gegen Abweichungen von der Vertikalen, d.h. Neigung der Tragsäule, als auch gegen Verdrehen gewährleistet. In Verbindung mit den an sich bekannten Stiften an der Unterseite des Lastumschaltereinsatzes oder des Ölgefäßbodens, die in Ausnehmungen des Ölgefäßbodens oder des Lastumschaltereinsatzes eingreifen, gestattet die Erfindung insgesamt eine sichere Fixierung in allen Ebenen. Zugleich werden geringfügige, bei der Fertigung unvermeidliche, Höhentoleranzen zwischen Ölgefäß und Lastumschaltereinsatz auf einfache Art durch die Federstäbe, die unter Verspannung stehen und den Lastumschaltereinsatz mit konstanter Kraft nach unten drücken, ausgeglichen. Schließlich vereinfacht sich durch die Erfindung der Aufbau des Stufenschalterkopfes, da an ihm nicht mehr - wie nach dem Stand der Technik erforderlich - zusätzliche Befestigungs- oder Arretierungsmittel für den Lastumschaltereinsatz vorgesehen werden müssen.

Die Erfindung soll nachstehend anhand von Ausführungsbeispielen näher erläutert werden.
Es zeigen:
- Fig. 1: eine schematische Darstellung des Lastumschaltereinsatzes
- Fig. 2: eine perspektivische, ebenfalls schematische Darstellung der oberen Befestigungsmittel an diesem Lastumschaltereinsatz
- Fig. 3: eine erste Ausführungsform der bajonnettartigen Befestigungsmittel
- Fig. 4: eine zweite Ausführungsform dafür
- Fig. 5: eine dritte Ausführungsform dafür
- Fig. 6: eine vierte Ausführungsform dafür
Wie aus Fig. 1 hervorgeht, ist ein aus einem Ölgefäß 1 und einem darin befindlichen Lastumschaltereinsatz 2 bestehender Lastumschalter mit mehreren Kontaktebenen 3, 4, 5 oberhalb eines Antriebsübertragungsgetriebes 6 angeordnet. Der im Ölgefäß 1 stehende Lastumschaltereinsatz 2 ist durch bekannte, nicht näher dargestellte Befestigungsmittel 7 an seiner Unterseite, die mit ebenfalls bekannten Arretierungsmitteln am Boden des Ölgefäßes 1 korrespondieren, in seiner Lage fixiert und gegen Verdrehen gesichert. Die Antriebswelle 8 verläuft außerhalb des Lastumschaltereinsatzes 2 zum Antriebsübertragungsgetriebe 6.

Vertikal verläuft im Lastumschaltereinsatz 2 eine hohle Tragsäule 9 aus isolierendem Material nach oben, die im oberen Bereich mit Bohrungen 10, 11 versehen ist, die sich jeweils gegenüberliegend in zwei horizontalen Ebenen angeordnet sind.

An der Innenwand des Ölgefäßes befinden sich bajonettartige Ausnehmungen 14, in denen Federstäbe 12, 13, die die Tragsäule 9 sich kreuzend durchdringen, fixiert sind. Dadurch, daß die Ausnehmungen 14 sich horizontal geringfügig tiefer als die dazugehörigen Bohrungen 10, 11 in der Tragsäule 9 befinden, wird bei der Montage eine Verspannung der Federstäbe 12, 13, die vorteilhafterweise aus Glasfiber oder Federstahl bestehen, erreicht, wodurch der gesamte Lastumschaltereinsatz 2 nach unten gedrückt wird.

Vorteilhafterweise besitzen die Federstäbe 12, 13 einen runden Querschnitt, die bajonettartige Ausnehmung 14 ist U- oder V-förmig gestaltet.

Die obere Stirnseite der Tragsäule 9 ist plan und in geringem Abstand parallel zur Innenfläche des Deckels 16 des Stufenschalterkopfes. Dadurch ist eine zusätzliche Sicherung dagegen gegeben, daß durch heftige Stöße von unten, beispielsweise beim Transport oder beim versehentlichen Umfallen, sich der Lastumschaltereinsatz 2 gegen die Kraft der Federstäbe 12, 13 nach oben aus der Arretierung am Boden des Ölgefäßes 1 lösen könnte.

Um zu vermeiden, daß bei der Montage oder Demontage die Federstäbe 12, 13 aus der Tragsäule 7 herausrutschen, ist es zweckmäßig, sie dagegen durch beidseitige Fixierungsringe 15, beispielsweise einfache Gummiringe, zu sichern.

Dies ist besonders gut Fig. 2 zu entnehmen.

Die Figuren 3 bis 6 zeigen beispielhaft verschiedene Möglichkeiten der bajonettartigen Befestigungsmittel.

In Fig. 3 ist die bereits beschriebene Ausnehmung in Form einer U-förmigen Fräsung in der Wand des Ölgefäßes 1 gezeigt. Diese Fräsung erfordert zwar einen gewissen Fertigungsaufwand, engt aber den nutzbaren Innendurchmesser des Ölgefäßes, besonders bei der Montage und Demontage des Lastumschaltereinsatzes 2, nicht ein, so daß eine platzsparende Bauweise möglich ist.

Die Fig. 4, 5 und 6 zeigen stattdessen ebenfalls U-förmige Ansätze 14, die durch Befestigungsmittel 18, vorzugsweise durch Schrauben, an der Innenwand des Ölgefäßes 1 befestigt sind. Dem Vorteil der einfachen technischen Ausführung, da die Ansätze 14 als separates Formstück 17 herstellbar sind und keine weitere Bearbeitung des Ölgefäßes 1 erfordern, steht bei diesen Lösungen der Nachteil entgegen, daß sich der nutzbare Durchmesser des Ölgefäßes 1 entsprechend verringert, oder, anders formuliert, bei gleichen Abmessungen des Lastumschaltereinsatzes 2 ein größeres Ölgefäß 1 erforderlich ist.

## Patentansprüche

1. Zylindrischer Lastumschalter eines Stufenschalters von Stufentransformatoren, bei dem zwischen dem Lastumschalter und dem darunter befindlichen Stufenwähler das Antriebsübertragungsgetriebe (6) angeordnet ist, wobei der Lastumschalter aus einem separaten zylindrischen Ölgefäß (1) und einem aus diesem nach oben herausziehbaren Lastumschaltereinsatz (2), der die für die Lastumschaltung erforderlichen Dauer-, Haupt- und Hilfskontakte sowie die Überschaltwiderstände trägt, besteht, der durch Arretierungsmittel auf dem Boden des Ölgefäßes (1), auf dem er aufsitzt, gegen Verdrehen gesichert ist, indem diese mit entsprechenden korrespondierenden Arretierungsmitteln (7) an der Unterseite des Lastumschaltereinsatzes (2) zusammenwirken und bei dem sich die die Antriebsmittel mit dem zwischen Lastumschalter und Stufenwähler befindlichen Antriebsübertragungsgetriebe (6), das durch Schalt- und Übertragungsmittel sowohl auf den Lastumschalter als auch auf den Stufenwähler wirkt, verbindende Schaltwelle entweder außerhalb des Ölgefäßes (1) oder innerhalb des Ölgefäßes (1) außerhalb dessen senkrechter Mittelachse befindet,
dadurch gekennzeichnet,
daß der Lastumschaltereinsatz (2) als zentrales Tragorgan eine senkrechte, feststehende Tragsäule (9) aus einem isolierenden Material aufweist, die sich konzentrisch zum Ölgefäß (1) in dessen Inneren oberhalb des Antriebsübertragungsgetriebes (6) senkrecht nach oben bis zum Deckel (16) erstreckt und an ihrem Umfang die Schaltelemente des Lastumschaltereinsatzes (2) trägt,
daß sich im oberen Bereich der Tragsäule (9) in mindestens zwei Ebenen horizontale Bohrungen (10, 11) durch den Mittelpunkt der Tragsäule (9) erstrecken,
daß sich in diesen Bohrungen (10, 11) horizontal durch den Innenraum des Ölgefäßes (1) sich erstreckende Federstäbe (12, 13) befinden, deren Enden in bajonettartigen Ausnehmungen in oder bajonettartigen Ansätzen (14) an der Innenwand des Ölgefäßes (1) arretierbar sind,
und daß sich die bajonettartigen Ausnehmungen in oder die bajonettartigen Ansätze (14) an der Innenwand des Ölgefäßes (1) jeweils paarweise gegenüberliegend, wobei sich ihre Verbindungsgerade durch den Mittelpunkt der Tragsäule (9) erstreckt, horizontal um einen geringen Betrag unterhalb der horizontalen Ebene der damit korrespondierenden Bohrungen (10, 11) durch die Tragsäule (9) befinden, wodurch zur Arretierung die Federstäbe (12, 13) vorspannbar sind und damit der Lastumschaltereinsatz (2) nach unten in Richtung des Bodens des Ölgefäßes (1) drückbar ist.

2. Zylindrischer Lastumschalter nach Anspruch 1,
dadurch gekennzeichnet,
daß die Tragsäule (9) hohl ist.

3. Zylindrischer Lastumschalter nach Anspruch 1 und 2,
dadurch gekennzeichnet,
daß die bajonettartigen Ausnehmungen (14) in der Innenwand des Ölgefäßes (1) aus jeweils einer nach oben offenen U- oder V-förmigen Ausfräsung bestehen, deren einer Schenkel bis zum oberen Ende der Wand des Ölgefäßes (1) reicht, die eine Breite aufweisen, die geringfügig größer ist als der größte Durchmesser der Federstäbe (12, 13) und deren Tiefe geringer ist als die dicke der Wandung des Ölgefäßes (1).

4. Zylindrischer Lastumschalter nach Anspruch 1 und 2,
dadurch gekennzeichnet,
daß die bajonettartigen Ansätze (14) an der Innenwand des Ölgefäßes (1) aus jeweils einem nach unten offenen Formstück (17) bestehen, das durch Befestigungsmittel (18) mit der Wand des Ölgefäßes (1) verbunden ist.

5. Zylindrischer Lastumschalter, nach Anspruch 1 - 4,
dadurch gekennzeichnet,
daß die Federstäbe (12, 13) einen runden Querschnitt aufweisen.

6. Zylindrischer Lastumschalter nach Anspruch 1 - 5,
dadurch gekennzeichnet,
daß die Federstäbe (12, 13) aus Glasfiber oder Federstahl bestehen.

## Claims

1. Cylindrical load changeover switch of a tap switch of tapped transformers, in which the transmission gear (6) is arranged between the load changeover switch and the tap selector disposed thereunder, wherein the load changeover switch consists of a separate cylindrical oil vessel (1) and a load changeover switch insert (2), which is withdrawable upwardly therefrom, carries the permanent contacts, main contacts and auxiliary contacts required for the load changeover as well as the switch-over resistors, is secured against rotation by locking means at the base of the oil vessel (1) on which it sits, in that these co-operate with appropriate corresponding locking means (7) at the underside of the load changeover switch insert (2), and in which the switching shaft, which connects the drive means with the drive transmission gear (6) disposed between load changeover switch and tap selector and acting by way of switching and transmission means on both the load changeover switch and the tap selector, is disposed either outside the oil vessel (1) or inside the oil vessel (1) outside the vertical centre axis thereof, characterised thereby that the load changeover switch insert (2) has as central support element a vertical stationary carrier column (9) of an insulating material, which extends concentrically of the oil vessel (1) in the interior thereof vertically upwardly above the drive transmission gear (6) and carries the switching elements of the load changeover switch insert (2), that horizontal bores (10, 11) extend through the centre point of the carrier column (9) in at least two planes in the upper region of the carrier column (9), that spring rods (12, 13) extending horizontally through the interior space of the oil vessel (1) are disposed in these bores (10, 11), the ends of which rods are lockable in bayonet-like recesses in or bayonet-like projections (14) at the inner wall of the oil vessel (1), and that the bayonet-like recesses in or bayonet-like projections (14) at the inner wall of the oil vessel (1) are disposed opposite one another in pairs, wherein their connecting line passes through the centre point of the carrier column (9) and is disposed by a small amount horizontally below the horizontal plane of the bores (10, 11) corresponding therewith through the carrier column (9), wherein the spring rods (12, 13) are prestressable for the locking and thus the load changeover switch insert (2) can be pressed downwardly in the direction of the base of the oil vessel (1).

2. Cylindrical load selector switch according to claim 1, characterised thereby that the carrier column (9) is hollow.

3. Cylindrical load selector switch according to claim 1 and 2, characterised thereby that the bayonet-like recesses (14) in the inner wall of the oil vessel (1) each consist of an upwardly open U-shaped or V-shaped milling-out, one limb of which reaches to the upper end of the oil vessel (1), has a width which is slightly smaller than the largest diameter of the spring rods (12, 13) and the depth of which is smaller than the thickness of the oil vessel (1).

4. Cylindrical load selector switch according to claim 1 and 2, characterised thereby that the bayonet-like projections (14) at the inner wall of the oil vessel (1) each consist of a downwardly open shaped part (17) which is connected with the wall of the oil vessel (1) by fastening means (18).

5. Cylindrical load selector switch according to claims 1 to 4, characterised thereby that the spring rods (12, 13) have a round cross-section.

6. Cylindrical load selector switch according to claims 1 to 5, characterised thereby that the spring rods consist of glass-fibre or spring steel.

## Revendications

1. Commutateur cylindrique de réglage en charge, d'un commutateur de prises pour des transformateurs de réglage à prises (ou gradins) dans lequel, entre le commutateur en charge et le sélecteur de prises qui se trouve en dessous, se trouve la transmission d'entraînement (6), le commutateur en charge se composant d'une cuve à huile (1), cylindrique, distincte, et d'une unité de commutateur en charge (2) extractible de la cuve par le haut, cette unité ayant des contacts permanents, principaux et auxiliaires ainsi que des résistances de passage, nécessaires à la commutation en charge, en étant bloquée en rotation par des moyens de blocage au fond de la cuve à huile (1) sur lequel elle repose, cette cuve comportant des moyens coopérant avec des moyens de blocage (7) prévus sur la face inférieure de l'unité de commutation en charge (2), et l'axe de commutation qui relie les moyens d'entraînement de la transmission d'entraînement (6) entre le commutateur en charge et le sélecteur de prises agissant par le moyen de commutation et de transmission à la fois sur le commutateur en charge et sur le sélecteur de prises, se trouve soit à l'extérieur de la cuve à huile (1), soit à l'intérieur de la cuve à huile (1) mais sans coïncider avec son axe central vertical, commutateur caractérisé en ce que :
- l'unité de commutateur en charge (2) comporte comme organe de support central, une colonne de support (9), fixe, verticale, réalisée en un matériau isolant concentrique à la cuve à huile (1), à l'intérieur de celle-ci, au-dessus de la transmission d'entraînement (6), dans une position verticale, dirigée vers le haut et porte les éléments de commutation de l'unité de commutateur en charge (2) et dans la zone supérieure de la colonne de support (9), il y a, dans au moins deux plans horizontaux, des perçages (10, 11) traversant le centre de la colonne de support (9),
- ces perçages (10, 11) reçoivent des tiges élastiques (12, 13) qui traversent horizontalement la cavité intérieure de la cuve à huile (1), tiges dont les extrémités sont bloquées dans des cavités de type baïonnette ou des prolongements de type baïonnette (14) sur la paroi intérieure de la cuve à huile (1),
- et les cavités de type baïonnette ou les prolongements de type baïonnette (14) de la paroi intérieure de la cuve à huile (1) sont chaque fois opposés par paires, la droite qui les relie passant par le centre de la colonne de support (9), horizontalement, à une faible distance en dessous du plan horizontal des perçages (10 ou 11) correspondants à travers la colonne de support (9), en étant pré-contraints pour bloquer les tiges élastiques (12, 13) et enfonce ainsi l'unité du commutateur en charge (2) dans le sens du fond de la cuve à huile (1).

2. Commutateur en charge, cylindrique, selon la revendication 1, caractérisé en ce que la colonne de support (9) est creuse.

3. Commutateur en charge, cylindrique, selon les revendications 1 et 2, caractérisé en ce que les cavités de type baïonnettes (14) de la paroi intérieure de la cuve à huile (1) sont réalisées chaque fois d'une partie fraisée en forme de U ou V ouverte vers le haut dont une branche arrive jusqu'à l'extrémité supérieure de la paroi de la cuve à huile (1), ces cavités ayant une largeur légèrement supérieure au plus grand diamètre des tiges élastiques (12, 13) et dont la profondeur est inférieure à l'épaisseur de la paroi de la cuve à huile (1).

4. Commutateur en charge, cylindrique, selon les revendications 1 et 2, caractérisé en ce que les prolongements (14) de type baïonnettes de la paroi intérieure de la cuve à huile (1) se composent chaque fois d'une pièce moulée (17) ouverte vers le bas et reliée à la paroi de la cuve à huile (1) par des moyens de fixation (18).

5. Commutateur en charge, cylindrique, selon les revendication s 1-4, caractérisé en ce que les tiges élastiques (12, 13) ont une section circulaire.

6. Commutateur en charge, cylindrique, selon les revendications 1-5, caractérisé en ce que les tiges élastiques (12, 13) sont en fibres de verre ou en acier à ressort.
